# EUROPÄISCHE PATENTANMELDUNG

(11) **EP 1 533 461 A1**
(43) Veröffentlichungstag der Anmeldung: **25.05.2005**
(21) Anmeldenummer: 04023519.4
(22) Anmeldetag: 02.10.2004
(51) Int. Cl.: E06B 3/46, E05D 15/06

(54) **Schiebetüraufhängung**

(30) Priorität: 18.11.2003 DE 20317785 U
(71) Anmelder: Viessmann Kältetechnik AG, 95030 Hof/Saale (DE)
(72) Erfinder: Bernd Gebelein, 95170 Geroldsgrün (DE)
(74) Vertreter: Wolf, Günter, Dipl.-Ing.

(57) **Zusammenfassung**

Die Erfindung betrifft eineSchiebetürenaufhängung, bestehend aus mindestens einer aus Rundrohr gebildeten, stationär über einer Türöffnung (T) angeordneten Schiene (1) und aus zwei distanziert zueinander am Schiebetürblatt (TB) befestigten, profilierten Laufrollen (2), wobei die Schiene (1) im Schließstellungsbereich des Türblattes (TB) mit die Rollen (2) absenkenden und an die Randbereiche der Türöffnung (T) annähernden Formgebungen (3) versehen ist.

Nach der Erfindung ist vorgesehen, daß die Formgebungen (3) aus am Rohrquerschnitt angesetzten und von da aus sich im Durchmesser reduzierenden Kegelstümpfen (4) gebildet sind, wobei die der Türöffnungsebene (E) nächstliegende Mantellinie (5) der Kegelstümpfe (4) die gerade Fortsetzung der entsprechenden Rohrmantellinie (6) bildet. Ferner ist dabei die umlaufende, mit keilförmig zueinander erstreckten Nutflanken (8) versehene Profilierungsnut (7) der Rollen (2) derart an die Kegelstümpfe (4) der Schiene (1) angepaßt, daß der kreisförmig ausgebildete Nutboden (9) der Profilierungsnut (7) in Schließstellung des Türblattes (TB) an der entsprechenden Umfangslinie (10) des Kegelstumpfes (4) anliegt.

## Beschreibung

Die Erfindung betrifft eine Schiebetüraufhängung, bestehend aus mindestens einer aus Rundrohr gebildeten, stationär über einer Türöffnung angeordneten Schiene und aus zwei distanziert zueinander an einem Schiebetürblatt befestigten, profilierten Laufrollen, wobei die Schiene im Schließstellungsbereich des Türblattes mit die Rollen absenkenden und an die Randbereiche des Durchganges annähernden Formgebungen versehen ist.

Eine Schiebetüraufhängung der genannten Art ist bspw. nach dem DE-A-7204940 U1 bekannt. Das Türblatt dieser Aufhängung ist dabei mittels seiner Laufschiene und seiner Rollen so geführt, daß es außer seiner Verschiebung in Schließstellung in der Endphase der Verschiebung etwas abgesenkt und gegen die Türöffnung bewegt wird, um das Türblatt in Schließstellun möglichst dicht am mit Dichtleisten bestückten Türrahmen zur Anlage zu bringen, und zwar um die Dichtleisten beim Verschieben des Türblattes der sonst unvermeidbaren Schleifbelastung zu entziehen. Bewirkt wird dies einfach dadurch, daß die mindestens eine aus einem Rundrohr gebildete Schiene in ihren Schließstellungsbereichen für die beiden Rollen etwas nach unten und zur Ebene der Türöffnung hin abgebogen ist. Sofern zwei fluchtend hintereinander angeordnete Schienenrohre vorhanden sind, was ebenfalls in Betracht gezogen ist, befinden sich diese Abbiegungen jeweils an den Enden der Schienen.
Dies funktioniert zwar einwandfrei, hat sich aber dennoch bzgl. der Schienen- und Rollengestaltung als verbesserungsfähig erwiesen.

Der Erfindung liegt demgemäß unter Beibehaltung dieses Verstellprinzips die Aufgabe zugrunde, die Laufeigenschaften zwischen Rollen und Schiene beim Übergang in die Endstellungsposition zu verbessern und dabei dafür zu sorgen, daß in der Endstellung die Rollen des Türblattes trotz der zweifachen Richtungsänderung der Schiene(n) in diesen Bereichen eine optimale Sitzanpassung zur Schiene einnehmen.

Diese Aufgabe ist mit einer Schiebetüraufhängung der eingangs genannten Art nach der Erfindung dadurch gelöst, daß die Formgebungen aus am Rohrquerschnitt angesetzten und von da aus sich im Durchmesser reduzierenden Kegelstümpfen gebildet sind, wobei die der Wanddurchgangsebene nächstliegende Mantellinie der Kegelstümpfe die Fortsetzung der entsprechenden Rohrmantellinie bildet. Dabei ist ferner die umlaufende, mit keilförmig zueinander erstreckten Nutflanken versehene Profilierungsnut der Rollen derart an die Kegelstümpfe der Schiene angepaßt, daß der kreisbogenförmig ausgebildete Nutboden der Profilierungsnut in Schließstellung des Türblattes an der entsprechenden Umfangslinie des Kegelstumpfes anliegt.

Wie das geometrisch genau aussieht wird noch im Rahmen der speziellen Beschreibung erläutert werden. Bei dieser Lösung wird bzw. werden die Laufschiene(n) weder abgebogen noch durch Rohrquetschungen verformt, sondern der Rohrquerschnitt wird unter Beibehaltung seiner Kreisform zunehmend reduziert und dabei zur Türöffnungsebene hin versetzt, wobei die Rollen dank ihres speziellen dafür angepaßten Profilquerschnittes erst in Schließstellung satt auf der betreffenden Umfangslinie des jeweiligen Kegelstumpfes aufsetzen, was gleichbedeutend damit ist, daß die Achsen der Rollen ihre Senkrechtorientierung auch in diesen Endstellungsbereichen der Schiene senkrecht zur Schienenachse beibehalten.

Was dabei die Maßgabe betrifft, daß der kreisbogenförmig ausgebildete Nutboden der Profilierungsnut in Schließstellung des Türblattes an der entsprechenden Umfangslinie des Kegelstumpfes anliegt, so ist dies hinsichtlich der Rollenprofilierung so zu verstehen, daß die Rollen vor Erreichen der Kegelstümpfe auf der Schiene lediglich mit ihren Nutflanken aufsitzen, während der kreisförmig gebogene Nutboden erst im Bereich der Kegelstümpfe fortschreitend zum Tragen kommt.

Von den vorteilhaften Weiterbildungen seien zunächst nur die erwähnt, wonach zum Einen der Übergang vom die Schiene bildenden Rundrohr zu den Kegelstümpfen gerundet ausgebildet ist, und wonach zum Anderen die Endstellungsposition der Rollen in Bezug auf die Kegelstümpfe in deren mittleren Bereich angeordnet ist. Die Abrundungsausbildung sorgt dabei für ein stoßfreies Einfahren auf den Kegelstumpfbereich und die Zuordnung der Endstellungsposition zum mittleren Bereich berücksichtigt den Rollendurchmesser bzw. den Rollenumfang und macht im Grunde einen Rollenanschlag entbehrlich, da ja das Türblatt in dieser Position schon an der Türumrahmung anliegt und ohne Gewalt nicht mehr weitergeschoben werden kann. Ein Rollenanschlag ist aber insbesondere dann noch von Interesse, wenn die Türumrahmung bzw. der Türöffnungsrand mit einer Dichtung belegt ist und die Endstellung des Türblattes einer bestimmten Dichtungspressung entsprechen soll.

Da das an sich bekannte Prinzip der Türblattabsenkung bei gleichzeitiger Annäherung an die zu verschließende Türöffnung beibehalten ist und angeordnete Dichtungsleisten von diesem Bewegungen weitestgehend unberührt bleiben, ist auch die neuartige Ausgestaltung der Schiebetüraufhängung insbesondere für Anwendungen geeignet, bei denen es auch auf einen möglichst dichten Verschluß einer Tür- bzw. Durchgangsöffnung ankommt, wie dies bspw. bei Tiefkühl-, Kühl- und Frischhaltezellen, aber auch Reinraumzellen od.dgl. zu fordern ist.

Die edrfindungsgemäße Schiebetüraufhängung und weitere vorteilhafte Ausführungsformen werden nachfolgend anhand der zeichnerischen Darstellung von Ausführungsbeipielen näher erläutert.

Es zeigt schematisch
- Fig.1: in Draufsicht das mit einem Kegelstumpf versehene Ende der rohrförmigen Laufschiene;
- Fig.2: das in Pfeilrichtung P gesehene Ende der Laufschiene gemäß Fig.1;
- Fig.3: einen Schnitt durch eine noch auf der Schiene befindliche Laufrolle;
- Fig.4: einen Schnitt durch eine in Endstellung auf dem Kestumpf befindliche Laufrolle;
- Fig.5: eine Draufssicht auf die Laufschiene mit Laufrollen und Türblatt;
- Fig.6: die Darstellung gemäß Fig.5 senkrecht zum Türblatt gesehen und
- Fig.7: zwei fluchtend hintereinander angeordnete Schienen.

Die Schiebetürenaufhängung besteht nach wie vor aus mindestens einer aus Rundrohr gebildeten, stationär über einer Türöffnung T angeordneten Schiene 1 und aus zwei distanziert zueinander am Schiebetürblatt TB befestigten, profilierten Laufrollen 2, wobei die Schiene 1 im Schließstellungsbereich des Türblattes TB mit die Rollen 2 absenkenden und an die Randbereiche der Türöffnung annähernden Formgebungen 3 versehen ist.

Davon ausgehend ist nun unter Verweis auf insbesondere Fig. 5 für eine solche Schiebetüraufhängung wesentlich, daß die Formgebungen 3 aus am Rohrquerschnitt angesetzten und von da aus sich im Durchmesser reduzierenden Kegelstümpfen 4 gebildet sind, wobei die der Türöffnungsebene E nächstliegende Mantellinie 5 der Kegelstümpfe 4 die gerade Fortsetzung der entsprechenden Rohrmantellinie 6 bildet. Die umlaufende, mit keilförmig zueinander erstreckten Nutflanken 8 versehene Profilierungsnut 7 der Rollen 2 ist dabei derart an die Kegelstümpfe 4 der Schiene 1 angepaßt, daß der kreisförmig ausgebildete Nutboden 9 der Profilierungsnut 7 in Schließstellung S des Türblattes TB an der entsprechenden Umfangslinie 10 des Kegelstumpfes 4 anliegt.

Aus dem einleitend genannten Gründen ist der Übergang vom die Schiene 1 bildenden Rundrohr zu den Kegelstümpfen 4 gerundet ausgebildet, wie dies aus den Fig.1, 2 ersichtlich ist, und ferner ist, wie ebenfalls aus diesen ersichtlich, die Endstellungsposition der Rollen 4 in Bezug auf die Kegelstümpfe 4 in deren mittleren Bereich 4' angeordnet.

Außerdem entspricht vorteilhaft der Neigungswinkel β der Nutseitenflanken 8 mindestens dem Neigungswinkel β' der Kegelstumpfmantellinie 5', die der Mantellinie 5 des Kegelstumpfes 4 gegenübersteht. Am Kegelstumpf 4 hat ja diese Mantellinie in Bezug auf die anderen Mantellinien den größten Neigungswinkel, der ja bei der Mantellinie 5 0° beträgt. Damit ist Kollisionsfreiheit zwischen dem Umfangsrand 2' der Rollen 2 und der geneigten Kegelstumpfmantelfläche sichergestellt.

Bei fluchtender Hintereinanderanordnung zweier Schienen 1,1', wie in Fig.7 schematisch angedeutet, sind die Kegelstümpfe 4 an den Enden der Schienen 1 angeordnet und mindestens einer der Kegelstümpfe 4 ist hinter seinem querschnittskleinsten Ende mit einem Rollenanschlag 11 versehen, um zumindest ein Überrollen des Kegelstumpfes 4 am rechten Ende der Schiene 1 zu verhindern. Eine mögliche Ausführungsform eines solchen Anschlages 11 ist in Fig.1 mit angedeutet, d.h., dieser ist in Form einer Rohraufkröpfung 11' am Ende des Kegelstumpfes 4 ausgebildet. Selbstverständlich könnte solch ein Endanschlag als separates Element an entsprechender Stelle auch direkt am Türöffnungsrand vorgesehen sein.

Bei Anordnung nur einer durchgehenden Schiene 1 für beide Rollen 4, wie dies in den Fig. 5, 6 dargestellt ist, ist an dem mittleren Kegelstumpf 4' ein entsprechender Kegelstumpf 4" umgekehrt angeschlossen, der aber auch im Gegensatz zur Darstellung mit einem größeren Kegelwinkel β als der des vorgeordneten Kegelstumpfes 4' bemessen sein kann, um damit einem Überrollen entgegenzuwirken. Zweckmäßig und sicherheitshalber ist aber auch bei dieser Ausführungsform ein geeigneter Endanschlag 11 vorzusehen.

Im übrigen zeigen die Fig.5 und 6 das Türblatt TB mit seinen beiden Rollen 2 gestrichelt in abgesenkter und flächig gegen den Türöffnungsrand gefahrener Schließstellung und strichpunktiert daneben in angehobener und von der Wand distanzierter Öffnungsstellung.

## Patentansprüche

1. Schiebetürenaufhängung , bestehend aus mindestens einer aus Rundrohr gebildeten, stationär über einer Türöffnung (T) angeordneten Schiene (1) und aus zwei distanziert zueinander am Schiebetürblatt (TB) befestigten, profilierten Laufrollen (2), wobei die Schiene (1) im Schließstellungsbereich des Türblattes (TB) mit die Rollen (2) absenkenden und an die Randbereiche der Türöffnung (T) annähernden Formgebungen (3) versehen ist,
**dadurch gekennzeichnet,**
**daß** die Formgebungen (3) aus am Rohrquerschnitt angesetzten und von da aus sich im Durchmesser reduzierenden Kegelstümpfen (4) gebildet sind, wobei die der Türöffnungsebene (E) nächstliegende Mantellinie (5) der Kegelstümpfe (4) die gerade Fortsetzung der entsprechenden Rohrmantellinie (6) bildet, und daß die umlaufende, mit keilförmig zueinander erstreckten Nutflanken (8) versehene Profilierungsnut (7) der Rollen (2) derart an die Kegelstümpfe (4) der Schiene (1) angepaßt ist, daß der kreisförmig ausgebildete Nutboden (9) der Profilierungsnut (7) in Schließstellung des Türblattes (TB) an der entsprechenden Umfangslinie (10) des Kegelstumpfes (4) anliegt.

2. Schiebetürenaufhängung nach Anspruch 1,
**dadurch gekennzeichnet,**
**daß** der Übergang vom die Schiene (1) bildenden Rundrohr zu den Kegelstümpfen (4) gerundet ausgebildet ist.

3. Schiebetüraufhängung nach Anspruch 1 oder 2,
**dadurch gekennzeichnet,**
**daß** die Endstellungsposition der Rollen (4) in Bezug auf die Kegelstümpfe (4) in deren mittleren Bereich (4') angeordnet ist.

4. Schiebetüraufhängung nach einem der Ansprüche 1 bis 3,
**dadurch gekennzeichnet,**
**daß** bei fluchtender Hintereinanderanordnung zweier Schienen (1,1') die Kegelstümpfe (4) an den Enden der Schienen angeordnet sind und mindestens einer der Kegelstümpfe (4) hinter seinem querschnittskleinstem Ende mit einem Rollenanschlag (11) versehen ist.

5. Schiebetüraufhängung nach Anspruch 4,
**dadurch gekennzeichnet,**
**daß** der Rollenanschlag (11) in Form einer Rohraufkröpfung (11') am Ende eines der Kegelstümpfe (4) ausgebildet ist.

6. Schiebetüraufhängung nach einem der Ansprüche 1 bis 3,
**dadurch gekennzeichnet,**
**daß** bei Anordnung nur einer Schiene (1) für beide Rollen (4) mindestens am mittleren Kegelstumpf (4') ein entsprechender Kegelstumpf (4") umgekehrt angeschlossen ist.

7. Schiebetüraufhängung nach Anspruch 6,
**dadurch gekennzeichnet,**
**daß** der sich an den mittleren Kegelstumpf (4') anschließende Kegelstumpf (4") mit einem größeren Kegelwinkel (β) als der des vorgeordneten Kegelstumpfes (4') bemessen ist.

8. Schiebetüraufhängung nach einem der Ansprüche 1 bis 7,
**dadurch gekennzeichnet,**
**daß** der Neigungswinkel (β) der Nutseitenflanken (8) dem Neigungswinkel (β') der Kegelstumpfmantellinie (5') entspricht, die der Mantellinie (5) des Kegelstumpfes (4) gegenübersteht.
